# EUROPÄISCHE PATENTSCHRIFT

(11) **EP 2 818 623 B1**
(45) Veröffentlichungstag und Bekanntmachung des Hinweises auf die Patenterteilung: **10.04.2019**
(21) Anmeldenummer: 14172672.9
(22) Anmeldetag: 17.06.2014
(51) Int. Cl.: E06B 3/54, E04B 2/96

(54) **Tragkonstruktion für Fassadenelemente**
Supporting structure for façade elements
Structure portante pour éléments de façade

(30) Priorität: 25.06.2013 DE 202013102763 U
(43) Veröffentlichungstag der Anmeldung: 31.12.2014
(73) Patentinhaber: Raico Bautechnik GmbH, 87772 Pfaffenhausen (DE)
(72) Erfinder: Vögele, Rainer, 87719 Mindelheim (DE)
(74) Vertreter: Charrier Rapp & Liebau

(56) Entgegenhaltungen:
- EP-A1- 1 342 861
- EP-A1- 2 775 059
- EP-A1- 2 775 060
- DE-A1- 10 042 714
- DE-U1- 20 319 978
- DE-U1- 29 918 219
- DE-U1-202010 004 277
- FR-A1- 2 740 799
- NL-C2- 1 016 724

## Beschreibung

Die Erfindung betrifft eine Tragkonstruktion für Fassadenelemente nach dem Oberbegriff des Anspruchs 1.

Eine derartige Tragkonstruktion ist aus der WO 99/58781 bekannt. Diese umfasst ein Tragprofil mit einem Befestigungskanal, eine am Tragprofil angeordnete Dichtungsführung und eine den Befestigungskanal überdeckende, auf der Dichtungsführung gehaltene und als Innendichtung dienende Dichtung. Die Dichtungsführung enthält einen den Befestigungskanal überdeckenden Austeckteil und der Befestigungskanal ist in der Mitte eines Querstegs des Tragprofils nach außen vorstehend befestigt.

Aus der DE 100 42 714 A1 ist ein Adapterprofil für Fassaden bekannt, welches auf einem Befestigungskanal einer Fassade befestigbar ist und für Fassadenelemente eine Auflagefläche bietet. Das Adapterprofil dient hierbei als Abstandshalter, wodurch erreicht wird, dass der Befestigungskanal gar nicht mehr in den Spalt zwischen den Fassadenelementen hineinragt und damit beliebige Fassadenelemente an der Fassade befestigbar sind.

Die DE 203 19 978 U1 zeigt eine Fassade mit einer Trägerkonstruktion, bei welcher eine Pressleiste und ein Dämmblock einstückig ausgebildet sind, um eine möglichst einfach zu realisierende Fassade zu ermöglichen.

Aus der NL 1016724 C2 ist eine Tragkonstruktion für Fassadenelemente bekannt, bei der die Fassadenelemente über zwischen inneren und äußeren Fassadenelementen angeordnete Halteelemente an der Tragkonstruktion gehalten werden.

In EP 1 342 861 A1 ist eine Befestigungsvorrichtung für Fassadenelemente offenbart, bei welcher ein Aufsatzprofil mittels Befestigungsschrauben mit einem Tragprofil der Fassadenkonstruktion verbunden ist und eine Klemmleiste zur Befestigung der Fassadenelemente mittels weiterer Befestigungsschrauben an dem Aufsatzprofil befestigt ist. Hierdurch wird der Vormontageaufwand reduziert und die Befestigung des Aufsatzprofils an dem Tragprofil kann auch erst vor Ort auf der Baustelle erfolgen.

Aus der DE 299 18 219 U1 ist eine Trägerkonstruktion für eine Fassade eines Niedrig-Energiehauses bekannt, bei dem eine Wärmedämmung im Bereich einer Pressleiste für die Fassadenteile aus wenigstens zwei Dämmkörpern besteht, um einen möglichst geringen Wärmedurchgangskoeffizienten zu ermöglichen.

Die FR 2 740 799 A offenbart eine Tragkonstruktion für Fassadenelemente, bei der ein Tragprofil einen nach innen weisenden Befestigungskanal aufweist. Der Befestigungskanal dient zur Halterung einer Innendichtung und zur Aufnahme eines Klemmstücks für die Glasabtragung. Im Bereich des Klemmstücks muss jedoch hier die Dichtungsführung ausgklinkt werden.

Die als Stand der Technik nach Art. 54 (3) EPÜ geltenden EP 2 775 060 A1 und EP 2 775 059 A1 offenbaren eine Tragkonstruktion, bei deren Tragprofilen der Befestigungskanal nach innen in das Tragprofil ragt.

Aufgabe der Erfindung ist es, eine Tragkonstruktion zu schaffen, die eine verbesserte Halterung der Dichtungsführung am Tragprofil ermöglicht.

Diese Aufgabe wird durch eine Tragkonstruktion mit den Merkmalen des Anspruchs 1 gelöst. Zweckmäßige Weiterbildungen und vorteilhafte Ausführungsformen der Erfindung sind Gegenstand der Unteransprüche.

Die erfindungsgemäße Tragkonstruktion umfasst ein Tragprofil mit einem Befestigungskanal, eine am Tragprofil angeordnete Dichtungsführung und eine den Befestigungskanal überdeckende, auf der Dichtungsführung gehaltene und als Innendichtung dienende Dichtung, wobei die Dichtungsführung auf den Befestigungskanal aufgesetzt ist und diesen überdeckt. Die Dichtungsführung kann ohne aufwändige Maßnahmen oder Vorarbeiten an dem Tragprofil einfach und schnell auf den Befestigungskanal aufgesetzt werden und wird von der Dichtung umschlossen. An dem Aufsteckteil sind Klemmstege oder andere Halteelemente zur zusätzlichen Fixierung der Dichtungsführung am Tragprofil vorgesehen. Dadurch kann eine sichere Halterung der Dichtungsführung am Tragprofil gewährleistet werden.

Der Aufsteckteil der Dichtungsführung kann zweckmäßigerweise als Klemmstück zur kraftschlüssigen Halterung der Dichtungsführung auf dem Befestigungskanal ausgebildet sein. Dadurch kann eine gute Halterung der Dichtungsführung an dem Tragprofil und eine sichere Positionierung der Dichtung bei der Montage gewährleistet werden.

Die Dichtungsführung kann ein- oder mehrteilig ausgebildet sein. In einer einteiligen Ausführung kann die Dichtungsführung einen U-förmigen Aufsteckteil enthalten. Die Dichtungsführung kann aber auch durch zwei aufsteckbare Teile mit jeweils einem hakenförmigen Aufsteckteil gebildet sein.

Die Dichtungsführung kann seitlich vorstehende Auflageteile zur Anlage an dem Tragprofil aufweisen. An den Auflageteilen kann jeweils ein Vorsprung zum Eingriff in ein entsprechendes Halteprofil der Dichtung oder eine Nut zur Aufnahme eines Vorsprungs der Dichtung angeordnet sein.

Weitere Besonderheiten und Vorzüge der Erfindung ergeben sich aus der folgenden Beschreibung bevorzugter Ausführungsbeispiele anhand der Zeichnung. Es zeigen:
- **Figur 1**: ein erstes Ausführungsbeispiel einer Tragkonstruktion mit einem Tragprofil, einer einteiligen Dichtungsführung und einer Dichtung im Schnitt;
- **Figur 2**: eine Explosionsdarstellung der Tragkonstruktion von Figur 1;
- **Figur 3**: ein zweites Ausführungsbeispiel einer Tragkonstruktion mit einem Tragprofil, einer zweiteiligen Dichtungsführung und einer Dichtung im Schnitt und
- **Figur 4**: eine Explosionsdarstellung der Tragkonstruktion von Figur 3.

In den Figuren 1 und 2 sind zwei Ausführungsbeispiele einer Tragkonstruktion zur Halterung von z.B. als Isolierglasscheiben ausgeführten Fassadenelementen gezeigt. Solche Tragkonstruktionen werden z.B. für Pfosten-Riegel-Fassaden, Wintergärten oder dgl. eingesetzt. Die beiden Tragkonstruktionen umfassen ein hier als T-Träger ausgebildetes Tragprofil 1 mit einem Befestigungskanal 2, eine auf dem Tragprofil 1 angeordnete Dichtungsführung 3 bzw. 3a und 3b sowie eine auf der Dichtungsführung 3 bzw. 3a und 3b gehaltene Dichtung 4. Die gezeigte Dichtung 4 dient als Innendichtung für hier nicht gezeigten Fassadenelemente, die in an sich bekannter Weise durch eine ebenfalls nicht gezeigte Pressleiste über zusätzliche Außendichtungen abgedichtet an dem Tragprofil 1 fixiert werden. Die Pressleiste wird an dem Tragprofil 1 mittels in den Befestigungskanal 2 eingeschraubter Schrauben befestigt.

In der gezeigten Ausführung ist der Befestigungskanal 2 in der Mitte eines Querstegs 5 des Tragprofils 1 nach außen vorstehend befestigt. Der im Querschnitt im Wesentlichen U-förmige Befestigungskanal 2 kann einteilig mit dem Tragprofil 1 ausgeführt oder an dem Quersteg 5 angeschweißt bzw. auf andere geeignete Weise mit diesem verbunden sein. In den Befestigungskanal 2 ist ein Schraubkanal 6 zur Aufnahme von Befestigungsschrauben eingeschoben und wird durch Einrollen der äußeren freien Enden des Befestigungskanals 2 in diesem gehalten. Es sind aber auch Ausführungen möglich, bei denen auf den Schraubkanal 6 verzichtet wird und die Befestigungsschrauben direkt in den Befestigungskanal 2 eingeschraubt werden.

Die Dichtung 4 ist als einteilige Profildichtung in Form einer Hutdichtung mit zwei Auflagebereichen 7 und einem über den Befestigungskanal 2 verlaufenden hutförmigen Verbindungsbereich 8 ausgeführt. Durch den hutförmigen Verbindungsbereich 8 der Dichtung 4 wird der Befestigungskanal 2 abgedeckt. An dem über den Befestigungskanal verlaufenden Verbindungsbereich 8 ist eine zusätzliche Dichtungsfahne 9 angeformt.

Wie aus den Figuren 2 und 4 hervorgeht, weisen die im Querschnitt rechteckigen Auflagebereiche 7 der Dichtung 4 einen den Fassadenelementen zugewandten äußeren Dichtungsteil 10 mit entsprechenden Dichtlippen 11 zur Anlage an den Fassadenelementen und einen inneren Dichtungsteil 12 mit einem nutförmigen Halteprofil 13 zur Halterung der Dichtung 4 an der Dichtungsführung 3 auf. Zwischen dem äußeren Dichtungsteil 10 und dem inneren Dichtungsteil 12 sind ein Trennspalt 14 und ein Verbindungssteg 15 vorgesehen. Dadurch kann der äußere Dichtungsteil 10 bei Bedarf einfach von dem inneren Dichtungsteil 12 abgetrennt werden.

Bei der in den Figuren 1 und 2 gezeigten Ausführung ist die Dichtungsführung 3 einteilig ausgebildet und weist gemäß Figur 2 einen den Befestigungskanal 2 überdeckenden U-förmigen Aufsteckteil 16 und zwei rechtwinklig zur Seite vorstehende Auflageteile 17 mit einer zum Tragprofil 1 weisenden inneren Auflagefläche zur Auflage auf dem Quersteg 5 des Tragprofils 1 auf. An einer der Dichtung 4 zugewandeten äußeren Auflagefläche der Auflageteile 17 sind nasenförmige Vorsprünge 18 zum Eingriff in die nutförmigen Halteprofile 13 der Dichtung 4 vorgesehen. Der U-förmige Aufsteckteil 16 kann mit biegsamen Schenkeln versehen und derart ausgebildet sein, dass der Abstand zwischen den Schenkeln etwas geringer als die Breite des Befestigungskanals 2 ist, so dass die Dichtungsführung 3 beim Aufstecken auf den Befestigungskanal 2 auch ohne zusätzliche Halteelemente durch Klemmung gehalten wird. Anstelle dieser Klemmung oder zusätzlich dazu können an dem Aufsteckteil 16 aber auch weitere Halteelemente vorsehen sein. In der Ausführung der Figuren 1 und 2 sind z.B. an der Innenseite des U-förmigen Abdeckteils 16 zwei voneinander beabstandete Klemmstege 19 zum Eingriff in die obere Öffnung 20 des Befestigungskanals 2 angeformt. Die als Halteelemente dienenden Klemmstege 19 sind biegsam und derart ausgeführt, dass sie beim Aufstecken der Dichtungsführung 3 auf den Befestigungskanal 2 unter Spannung zur Anlage an der Innenseite des in dem Befestigungskanal 2 angerordneten Schraubkanal 6 gelangen.

In dem Ausführungsbeispiel der Figur 3 und 4 besteht die Dichtungsführung 3 aus zwei getrennten Teilen 3a und 3b, die auf den Befestigungskanal 2 aufgesetzt sind und diesen überdecken. Die beiden Teile 3a und 3b weisen jeweils einen über den Befestigungskanal 2 verlaufenden Abdeckteil 16 und ein Auflageteil 17 zur Anlage auf dem Quersteg 5 des Tragprofils 1 auf. Der Abdeckteil 16 ist hier in Form eines Hakens mit einem in die Öffnung 20 des Befestigungskanals 2 eingreifenden Klemmsteg 19 ausgeführt. Auch hier sind die Klemmstege 19 biegsam und derart ausgeführt, dass sie beim Aufstecken der beiden Teile 3a und 3b auf den Befestigungskanal 2 unter Spannung zur Anlage an der Innenseite des in dem Befestigungskanal 2 angerordneten Schraubkanal 6 gelangen.

Wie aus Figur 4 hervorgeht, können die beiden Teile 3a und 3b auf den Befestigungskanal 2 aufgesteckt werden und werden durch die Klemmstege 19 fixiert.

## Patentansprüche

1. Tragkonstruktion für Fassadenelemente, die ein Tragprofil (1) mit einem Befestigungskanal (2), eine am Tragprofil (1) angeordnete Dichtungsführung (3; 3a, 3b) und eine den Befestigungskanal (2) überdeckende, auf der Dichtungsführung (3; 3a, 3b) gehaltene und als Innendichtung dienende Dichtung (4) umfasst, wobei die Dichtungsführung (3; 3a, 3b) einen den Befestigungskanal (2) überdeckenden Aufsteckteil (16) enthält und wobei der Befestigungskanal (2) in der Mitte eines Querstegs (5) des Tragprofils (1) nach außen vorstehend befestigt ist, **dadurch gekennzeichnet, dass** an dem Aufsteckteil (16) Klemmstege (19) oder andere Haltelemente zum Eingriff in eine Öffnung (20) des Befestigungskanals (2) angeordnet sind.

2. Tragkonstruktion nach Anspruch 1, **dadurch gekennzeichnet, dass** der Aufsteckteil (16) als Klemmstück zur kraftschlüssigen Halterung der Dichtungsführung (3; 3a, 3b) auf dem Befestigungskanal (2) ausgebildet ist.

3. Tragkonstruktion nach Anspruch 1 oder 2, **dadurch gekennzeichnet, dass** die Dichtungsführung (3; 3a, 3b) ein- oder mehrteilig ausgebildet ist.

4. Tragkonstruktion nach einem der Ansprüche 1 bis 3, **dadurch gekennzeichnet, dass** die Dichtungsführung (3; 3a, 3b) in einer einteiligen Ausführung einen U-förmigen Aufsteckteil (16) enthält.

5. Tragkonstruktion nach einem der Ansprüche 1 bis 3, **dadurch gekennzeichnet, dass** die Dichtungsführung durch zwei aufsteckbare Teile (3a, 3b) mit jeweils einem hakenförmigen Aufsteckteil (16) gebildet wird.

6. Tragkonstruktion nach einem der Ansprüche 1 bis 5, **dadurch gekennzeichnet, dass** die Dichtungsführung (3; 3a, 3b) seitlich vorstehende Auflageteile (17) zur Anlage an dem Tragprofil (1) enthält.

7. Tragkonstruktion nach Anspruch 6, **dadurch gekennzeichnet, dass** an den Auflageteilen (17) jeweils ein Vorsprung (18) zum Eingriff in ein entsprechendes Halteprofil (13) der Dichtung (4) oder eine Nut zum Aufnahme eines entsprechenden Vorsprungs der Dichtung (4) angeordnet ist.

8. Tragkonstruktion nach einem der Ansprüche 1 bis 7, **dadurch gekennzeichnet, dass** die Dichtung als Hutdichtung mit zwei Auflagebereichen (7) und einem über den Befestigungskanal (2) verlaufenden Verbindungsbereich (8) ausgebildet ist.

## Claims

1. Supporting structure for facade elements which comprises a supporting profile (1) with an attachment channel (2), a seal guide (3; 3a, 3b) arranged on the supporting profile (1) and a seal (4) covering the attachment channel (2), mounted on the seal guide (3; 3a, 3b) and serving as an inner seal, wherein the seal guide (3; 3a, 3b) contains a mounting part (16) covering the attachment channel (2) and wherein the attachment channel (2) is attached to project outwards in the centre of a transverse bar (5) of the supporting profile (1), **characterised in that** clamping bars (19) or other holding elements for engagement in an opening (20) of the attachment channel (2) are arranged on the mounting part (16).

2. Supporting structure according to claim 1, **characterised in that** the mounting part (16) is designed as a clamping piece for non-positive mounting of the seal guide (3; 3a, 3b) on the attachment channel (2).

3. Supporting structure according to claim 1 or 2, **characterised in that** the seal guide (3; 3a, 3b) is designed to be in one piece or several pieces.

4. Supporting structure according to one of claims 1 to 3, **characterised in that** the seal guide (3; 3a, 3b) contains a U-shaped mounting part (16) in a one-piece design.

5. Supporting structure according to one of claims 1 to 3, **characterised in that** the seal guide is formed by two mountable parts (3a, 3b) with respectively a hook-like mounting part (16).

6. Supporting structure according to one of claims 1 to 5, **characterised in that** the seal guide (3; 3a, 3b) contains laterally projecting bearing parts (17) for resting on the supporting profile (1).

7. Supporting structure according to claim 6, **characterised in that** respectively a projection (18) for engagement in a corresponding holding profile (13) of the seal (4) or a groove for receiving a corresponding projection of the seal (4) is arranged on the bearing parts (17).

8. Supporting structure according to one of claims 1 to 7, **characterised in that** the seal is designed as a cover seal with two bearing regions (7) and a connecting region (8) running over the attachment channel (2).

## Revendications

1. Structure portante pour éléments de façade, qui comprend un profil porteur (1) avec un canal de fixation (2), un guidage de joint (3 ; 3a, 3b) agencé au niveau du profil porteur (1) et un joint d'étanchéité (4) recouvrant le canal de fixation (2), retenu sur le guidage de joint (3 ; 3a, 3b) et servant de joint intérieur, dans laquelle le guidage de joint (3 ; 3a, 3b) contient une pièce à enficher (16) recouvrant le canal de fixation (2) et dans laquelle le canal de fixation (2) est fixé en saillie vers l'extérieur au milieu d'une entretoise (5) du profil porteur (1), **caractérisée en ce que** des barrettes de coincement (19) ou autres éléments de retenue sont agencés au niveau de la pièce à enficher (16) pour la mise en prise dans une ouverture (20) du canal de fixation (2).

2. Structure portante selon la revendication 1, **caractérisée en ce que** la pièce à enficher (16) est réalisée en tant que pièce de coincement pour la retenue par force du guidage de joint (3 ; 3a, 3b) sur le canal de fixation (2).

3. Structure portante selon la revendication 1 ou 2, **caractérisée en ce que** le guidage de joint (3 ; 3a, 3b) est réalisé en une ou plusieurs parties.

4. Structure portante selon l'une quelconque des revendications 1 à 3, **caractérisée en ce que** le guidage de joint (3 ; 3a, 3b) contient une pièce à enficher en forme de U (16) dans une réalisation monobloc.

5. Structure portante selon l'une quelconque des revendications 1 à 3, **caractérisée en ce que** le guidage de joint est formé par deux pièces enfichables (3a, 3b) avec respectivement une pièce à enficher en forme de crochet (16).

6. Structure portante selon l'une quelconque des revendications 1 à 5, **caractérisée en ce que** le guidage de joint (3 ; 3a, 3b) contient des pièces d'appui (17) en saillie latérale pour l'appui sur le profil porteur (1).

7. Structure portante selon la revendication 6, **caractérisée en ce que** respectivement une saillie (18) pour la mise en prise dans un profil de retenue (13) correspondant du joint d'étanchéité (4) ou une rainure pour la réception d'une saillie correspondante du joint d'étanchéité (4) est agencée au niveau des pièces d'appui (17).

8. Structure portante selon l'une quelconque des revendications 1 à 7, **caractérisée en ce que** le joint d'étanchéité est réalisé en tant que joint chapeau avec deux zones d'appui (7) et une zone de liaison (8) s'étendant sur le canal de fixation (2).
